# EUROPÄISCHE PATENTSCHRIFT

(11) **EP 4 419 849 B1**
(45) Veröffentlichungstag und Bekanntmachung des Hinweises auf die Patenterteilung: **20.08.2025**
(21) Anmeldenummer: 22792768.8
(22) Anmeldetag: 29.09.2022
(51) Int. Cl.: F24H 6/00, F24H 1/08, F24H 15/25, F24H 15/335, F24H 15/345, F24H 15/429

(54) **VORRICHTUNG ZUM ERWÄRMEN VON LUFT UND EINER FLÜSSIGKEIT**
DEVICE FOR HEATING AIR AND A LIQUID
DISPOSITIF DE CHAUFFAGE D'AIR ET D'UN LIQUIDE

(30) Priorität: 19.10.2021 DE 102021005194
(43) Veröffentlichungstag der Anmeldung: 28.08.2024
(73) Patentinhaber: Truma Gerätetechnik GmbH & Co. KG, 85640 Putzbrunn (DE)
(72) Erfinder: WEISSENBACH, Victor, 85640 Putzbrunn (DE)
(74) Vertreter: Prinz & Partner mbB
(86) Internationale Anmeldenummer: PCT/EP2022/000086
(87) Internationale Veröffentlichungsnummer: WO 2023/066509

(56) Entgegenhaltungen:
- DE-A1- 102018 006 394
- DE-T5- 112018 003 288
- DE-U1- 202005 009 107
- DE-U1- 8 915 095

## Beschreibung

Die vorliegende Erfindung betrifft eine Vorrichtung zum Erwärmen von Luft und einer Flüssigkeit.

Im Stand der Technik ist es bekannt, thermische Energie aus der Verbrennung von beispielsweise Propan, Butan oder in den gasförmigen Zustand überführten Dieselkraftstoff zu gewinnen und über mindestens einen Wärmetauscher auf eine Flüssigkeit, z. B. Brauch-wasser oder Raumluft zu übertragen. Es ist auch bekannt, Luft und Flüssigkeit zu erwärmen (siehe z. B. die US 2010/0031900 A1 oder die US 2019/0212033 A1).

Aus der DE 11 2018 003 288 T5 ist eine Heizvorrichtung mit zwei getrennten Brennkammern und zwei getrennten Wärmetauscherübertragungseinheiten 6, 6A bekannt. Die erste Brennkammer mit der zugeordneten Wärmetauscherübertragungseinheit dient dabei zur Erwärmung der in einem Kanal beförderten Luft, während die zweite Brennkammer mitder zugeordneten zweiten Wärmetauscherübertragungseinheit dazu dient, die sich in dem zweiten Kanal befindliche Flüssigkeit zu erwärmen.

Die der Erfindung zugrundeliegende Aufgabe besteht darin, eine Vorrichtung zum Erwärmen von Luft und einer Flüssigkeit vorzuschlagen, die eine Alternative zum Stand der Technik darstellt.

Die Erfindung löst die Aufgabe durch eine Vorrichtung zum Erwärmen von Luft und einer Flüssigkeit, mit einem Lufteingang, einem Luftausgang, einem Luftwechselwirkungsbereich, einer Luftfördervorrichtung, einem Flüssigkeitseingang, einem Flüssigkeitsausgang, einem Flüssigkeitswechselwirkungsbereich, einer Flüssigkeitsfördervorrichtung, einer Energieeinheit, einem Wärmeübertrager, und einer Steuereinheit, wobei über den Lufteingang zu erwärmende Luft in die Vorrichtung gelangt, wobei über den Luftausgang erwärmte Luft die Vorrichtung verlässt, wobei über den Flüssigkeitseingang zu erwärmende Flüssigkeit in die Vorrichtung gelangt, wobei über den Flüssigkeitsausgang erwärmte Flüssigkeit die Vorrichtung verlässt, wobei die Energieeinheit thermische Energie erzeugt, wobei der Wärmeübertrager die von der Energieeinheit erzeugte thermische Energie in dem Luftwechselwirkungsbereich auf die Luft und in dem Flüssigkeitswechselwirkungsbereich auf die Flüssigkeit überträgt, wobei die Luftfördervorrichtung die Luft in den Luftwechselwirkungsbereich befördert, wobei die Flüssigkeitsfördervorrichtung die Flüssigkeit in den Flüssigkeitswechselwirkungsbereich befördert, wobei die Steuereinheit die Luftfördervorrichtung und die Flüssigkeitsfördervorrichtung dahingehend steuert, ob die Vorrichtung in einem Luft-Modus nur Luft oder in einem anderen Modus Flüssigkeit erwärmt. Dabei ist die Steuereinheit dazu eingerichtet, bei einem Wechsel von dem Luft-Modus zu dem anderen Modus die Flüssigkeitsfördervorrichtung so anzusteuern, dass in den Flüssigkeitswechselwirkungsbereich die Flüssigkeit erst dann gelangt, wenn eine kritische Temperatur des Wärmeübertragers unterhalb eines vorgebbaren Startwerts liegt.

Bei dem anderen Modus kann es sich beispielsweise um einen Flüssigkeits-Modus oder einen Misch-Modus handeln.

Bei der erfindungsgemäßen Vorrichtung gibt es zumindest zwei unterschiedliche Betriebsmodi: entweder wird nur Luft erwärmt oder es wird - zumindest auch - Flüssigkeit erwärmt. Je nach Modus wird Luft oder Flüssigkeit durch die zwei zugehörigen Fördervorrichtungen zu den entsprechenden Wechselwirkungsbereichen befördert, in welchen sie von dem Wärmeübertrager thermische Energie erhalten. Die Flüssigkeitsfördervorrichtung ist beispielsweise eine Pumpe und die Luftfördervorrichtung ein Gebläse. Die Steuereinheit schaltet dabei zwischen den Modi umher. Die Luft ist vorzugsweise Raumluft in einem Raum und die Flüssigkeit ist beispielsweise Brauchwasser.

Dabei wird die Flüssigkeit erst dann erwärmt, wenn eine bestimmte Temperatur des Wärmeübertragers ausreichend gering und insbesondere kleiner als ein vorgebbarer Startwert ist. Dadurch werden beispielweise unerwünschte Geräusche oder Druckschläge vermieden. Der Startwert ist dabei der Temperaturwert, bei dem der Flüssigkeits-Modus oder der Misch-Modus (als Beispiele für den anderen Betriebsmodus, bei dem nur oder auch Flüssigkeit erwärmt wird) gestartet wird. Die kritische Temperatur bezieht sich dabei insbesondere auf einen Bereich des Wärmeübertragers, dessen Temperatur sich auf die Flüssigkeit auswirkt.

Gemäß einer Ausgestaltung ist die Steuereinheit derartig ausgestaltet, dass sie die Luftfördervorrichtung und die Flüssigkeitsfördervorrichtung dahingehend steuert, ob die Vorrichtung in einem Luft-Modus nur Luft oder in einem Flüssigkeits-Modus nur Flüssigkeit erwärmt. In dieser Ausgestaltung gibt es somit zwei Modi, in denen jeweils nur Luft oder nur die Flüssigkeit erwärmt wird. Beim Flüssigkeits-Modus wird dabei die geringe Menge an Raumluft, die durch die Bereitstellung der thermischen Energie gegebenenfalls erwärmt wird, als Nebenprodukt nicht beachtet.

Gemäß einer weiteren Ausgestaltung ist vorgesehen, dass die Steuereinheit die Luftfördervorrichtung und die Flüssigkeitsfördervorrichtung dahingehend steuert, ob die Vorrichtung in einem Luft-Modus nur Luft, in einem Flüssigkeits-Modus nur Flüssigkeit oder in einem Misch-Modus Luft und Flüssigkeit erwärmt. In dieser Ausgestaltung gibt es drei Modi. Bei den unterschiedlichen Bedienungs-Modi wird entweder nur ein Medium (Luft oder Flüssigkeit) oder es werden beide Medien (Luft und Wasser) erwärmt. Je nach Modus wird nur ein Medium oder werden beide Medien durch die zwei zugehörigen Fördervorrichtungen zu den entsprechenden Wechselwirkungsbereichen befördert, in welchen sie von dem Wärmeübertrager thermische Energie erhalten.

Eine Ausgestaltung besteht darin, dass die Steuereinheit vor dem Luft-Modus die Flüssigkeitsfördervorrichtung so ansteuert, dass der Flüssigkeitswechselwirkungsbereich im Wesentlichen frei von der Flüssigkeit ist. In dieser Ausgestaltung wird vor dem Luft-Modus die Flüssigkeit aus dem Wechselwirkungsbereich der Flüssigkeit entfernt und insbesondere nicht nachgefüllt, sodass im Luft-Modus keine Flüssigkeit und damit nur Luft erwärmt wird.

Eine Ausgestaltung besteht darin, dass die Vorrichtung ferner einen Temperatursensor aufweist, dass der Temperatursensor eine Temperatur des Wärmeübertragers erfasst, und dass die Steuereinheit die von dem Temperatursensor erfasste Temperatur im Hinblick auf die kritische Temperatur des Wärmeübertragers auswertet. In dieser Ausgestaltung stellt die Steuereinheit über die Messsignale eines Temperatursensors fest, ob der Wärmeübertrager ausreichend abgekühlt ist.

Eine alternative oder ergänzende Ausgestaltung sieht vor, dass die Steuereinheit bei einem Wechsel von dem Luft-Modus zu dem anderen Modus (beispielsweise Flüssigkeits-Modus oder Misch-Modus) die Flüssigkeitsfördervorrichtung so ansteuert, dass in den Flüssigkeitswechselwirkungsbereich die Flüssigkeit erst dann gelangt, wenn nach einem Ende des Luft-Modus mindestens eine vorgebbare Abkühlzeitdauer verstrichen ist. Die Abkühlzeitdauer ist die Zeit, die der Wärmeübertrager zum Abkühlen von einer Temperatur des Luft-Modus bis zu einer Temperatur unterhalb des Startwerts benötigt und kann aus dem Abkühlverhalten des Wärmeübertragers ermitteln werden.

Eine Ausgestaltung besteht darin, dass die Energieeinheit durch das Verbrennen eines Brennstoff-Luft-Gemischs und/oder durch die Umwandlung elektrischer Energie thermische Energie erzeugt. Die thermische Energie wird in dieser Ausgestaltung über das Verbrennen eines Brennstoffs, z. B. brennbares Gas oder in den gasförmigen Zustand überführter Dieselbrennstoff, oder über die Umwandlung von elektrischer Energie erzeugt.

Im Einzelnen gibt es eine Vielzahl von Möglichkeiten, die erfindungsgemäße Vorrichtung auszugestalten und weiterzubilden. Dazu wird verwiesen einerseits auf die dem Patentanspruch 1 nachgeordneten Patentansprüche, andererseits auf die folgende Beschreibung von Ausführungsbeispielen in Verbindung mit der Zeichnung. Es zeigt:
- Fig. 1: eine schematische Darstellung einer Vorrichtung.

Die Fig. 1 zeigt schematisch den Aufbau einer Vorrichtung zum Erwärmen von Luft und einer Flüssigkeit.

Die Luft gelangt durch den Lufteingang 1 in die Vorrichtung und verlässt sie erwärmt durch den Luftausgang 2. Die Flüssigkeit, beispielsweise Wasser tritt über den Flüssigkeitseingang 5 in die Vorrichtung ein und verlässt sie erwärmt über den Flüssigkeitsausgang 6. In einer - hier nicht dargestellten - Variante ist ein Flüssigkeitsbehälter vorhanden, den die Flüssigkeit vom Flüssigkeitseingang 5 zum Flüssigkeitsausgang 6 passiert. Die thermische Energie für die Erwärmung wird von der Energieeinheit 9 in der dargestellten Variante durch die Verbrennung eines Brennstoff-Luft-Gemischs erzeugt. Diese thermische Energie überträgt der Wärmeübertrager 10 in der dargestellten Ausführung je nach Modus auf die Luft, auf die Flüssigkeit oder sowohl auf die Luft als auch auf die Flüssigkeit. Hierfür sind zwei Wechselwirkungsbereiche zum Übertragen der thermischen Energie vorhanden: ein Luftwechselwirkungsbereich 3 und ein Flüssigkeitswechselwirkungsbereich 7. Für die Erwärmung wird die Luft bzw. die Flüssigkeit von den zwei Fördervorrichtungen 4, 8 durch den jeweils zugeordneten Wechselwirkungsbereich 3, 7 befördert. Dies steuert die Steuereinheit 11, die zwischen den Betriebs-Modi wechselt. Hierfür ist ein Temperatursensor 12 vorhanden, der Temperaturwerte des Wärmeübertragers 10 erfasst. Die Messsignale werden von der Steuereinheit 11 im Hinblick auf eine für die Flüssigkeit kritische Temperatur ausgewertet. Erst dann, wenn der Wärmeübertrager 10 ausreicht abgekühlt ist, befördert die Flüssigkeitsfördervorrichtung 4 bei einem Wechsel von einem Luft-Modus auf einen anderen Modus die Flüssigkeit in den Flüssigkeitswechselwirkungsbereich 3.

## Patentansprüche

1. Vorrichtung zum Erwärmen von Luft und einer Flüssigkeit,
mit einem Lufteingang (1), einem Luftausgang (2), einem Luftwechselwirkungsbereich (3), einer Luftfördervorrichtung (4), einem Flüssigkeitseingang (5), einem Flüssigkeitsausgang (6), einem Flüssigkeitswechselwirkungsbereich (7), einer Flüssigkeitsfördervorrichtung (8), einer Energieeinheit (9), einem Wärmeübertrager (10), und einer Steuereinheit (11),
wobei über den Lufteingang (1) zu erwärmende Luft in die Vorrichtung gelangt,
wobei über den Luftausgang (2) erwärmte Luft die Vorrichtung verlässt, wobei über den Flüssigkeitseingang (5) zu erwärmende Flüssigkeit in die Vorrichtung gelangt,
wobei über den Flüssigkeitsausgang (6) erwärmte Flüssigkeit die Vorrichtung verlässt,
wobei die Energieeinheit (9) thermische Energie erzeugt,
wobei der Wärmeübertrager (10) die von der Energieeinheit (9) erzeugte thermische Energie in dem Luftwechselwirkungsbereich (3) auf die Luft und in dem Flüssigkeitswechselwirkungsbereich (7) auf die Flüssigkeit überträgt,
wobei die Luftfördervorrichtung (4) die Luft in den Luftwechselwirkungsbereich (3) befördert,
wobei die Flüssigkeitsfördervorrichtung (8) die Flüssigkeit in den Flüssigkeitswechselwirkungsbereich (7) befördert,
wobei die Steuereinheit (11) dazu eingerichtet ist, die Luftfördervorrichtung (4) und die Flüssigkeitsfördervorrichtung (8) dahingehend zu steuern, ob die Vorrichtung in einem Luft-Modus nur Luft oder in einem anderen Modus Flüssigkeit erwärmt, **dadurch gekennzeichnet,**
**dass** die Steuereinheit (11) dazu eingerichtet ist, bei einem Wechsel von dem Luft-Modus zu dem anderen Modus die Flüssigkeitsfördervorrichtung (8) so anzusteuern, dass in den Flüssigkeitswechselwirkungsbereich (7) die Flüssigkeit erst dann gelangt, wenn eine kritische Temperatur des Wärmeübertragers (10) unterhalb eines vorgebbaren Startwerts liegt.

2. Vorrichtung nach Anspruch 1,
wobei die Steuereinheit (11) dazu eingerichtet ist, die Luftfördervorrichtung (4) und die Flüssigkeitsfördervorrichtung (8) dahingehend zu steuern, ob die Vorrichtung in einem Luft-Modus nur Luft oder in einem Flüssigkeits-Modus nur Flüssigkeit erwärmt.

3. Vorrichtung nach Anspruch 1 oder 2,
wobei die Steuereinheit (11) dazu eingerichtet ist, die Luftfördervorrichtung (4) und die Flüssigkeitsfördervorrichtung (8) dahingehend zu steuern, ob die Vorrichtung in einem Luft-Modus nur Luft, in einem Flüssigkeits-Modus nur Flüssigkeit oder in einem Misch-Modus Luft und Flüssigkeit erwärmt.

4. Vorrichtung nach einem der Ansprüche 1 bis 3,
wobei die Steuereinheit (11) dazu eingerichtet ist, vor dem Luft-Modus die Flüssigkeitsfördervorrichtung (8) so anzusteuern, dass der Flüssigkeitswechselwirkungsbereich (7) im Wesentlichen frei von der Flüssigkeit ist.

5. Vorrichtung nach einem der Ansprüche 1 bis 4,
wobei die Vorrichtung ferner einen Temperatursensor (12) aufweist,
wobei der Temperatursensor (12) eine Temperatur des Wärmeübertragers (10) erfasst, und
wobei die Steuereinheit (11) dazu eingerichtet ist, die von dem Temperatursensor (12) erfasste Temperatur im Hinblick auf die kritische Temperatur des Wärmeübertragers (6) auszuwerten.

6. Vorrichtung nach einem der Ansprüche 1 bis 5,
wobei die Steuereinheit (11) dazu eingerichtet ist, bei einem Wechsel von dem Luft-Modus zu dem anderen Modus die Flüssigkeitsfördervorrichtung (8) so anzusteuern, dass in den Flüssigkeitswechselwirkungsbereich (7) die Flüssigkeit erst dann gelangt, wenn nach einem Ende des Luft-Modus mindestens eine vorgebbare Abkühlzeitdauer verstrichen ist.

7. Vorrichtung nach einem der Ansprüche 1 bis 6,
wobei die Energieeinheit (5) durch das Verbrennen eines Brennstoff-Luft-Gemischs und/oder durch die Umwandlung elektrischer Energie thermische Energie erzeugt.

## Claims

1. A device for heating air and a liquid,
comprising an air inlet (1), an air outlet (2), an air interaction area (3), an air conveying device (4), a liquid inlet (5), a liquid outlet (6), a liquid interaction area (7), a liquid conveying device (8), an energy unit (9), a heat exchanger (10), and a control unit (11),
wherein air to be heated enters the device via the air inlet (1),
wherein heated air exits the device via the air outlet (2),
wherein liquid to be heated enters the device via the liquid inlet (5),
wherein heated liquid exits the device via the liquid outlet (6),
wherein the energy unit (9) generates thermal energy,
wherein the heat exchanger (10) transfers the thermal energy generated by the energy unit (9) to the air in the air interaction area (3) and to the liquid in the liquid interaction area (7),
wherein the air conveying device (4) conveys the air into the air interaction area (3),
wherein the liquid conveying device (8) conveys the liquid into the liquid interaction area (7),
wherein the control unit (11) is configured to control the air conveying device (4) and the liquid conveying device (8) depending on whether the device heats only air in an air mode or liquid in a different mode, **characterized in that**
in the event of a change from the air mode to the other mode, the control unit (11) is configured to control the liquid conveying device (8) such that the liquid does not enter the liquid interaction area (7) until a critical temperature of the heat exchanger (10) is below a predeterminable starting value.

2. The device according to claim 1,
wherein the control unit (11) is configured to control the air conveying device (4) and the liquid conveying device (8) depending on whether the device heats only air in an air mode or only liquid in a liquid mode.

3. The device according to claim 1 or 2,
wherein the control unit (11) is configured to control the air conveying device (4) and the liquid conveying device (8) depending on whether the device heats only air in an air mode, only liquid in a liquid mode, or air and liquid in a mixed mode.

4. The device according to any of claims 1 to 3,
wherein the control unit (11) is configured to control the liquid conveying device (8) prior to the air mode such that the liquid interaction area (7) is substantially free from the liquid.

5. The device according to any of claims 1 to 4,
wherein the device further includes a temperature sensor (12),
wherein the temperature sensor (12) detects a temperature of the heat exchanger (10), and
wherein the control unit (11) is configured to evaluate the temperature detected by the temperature sensor (12) with regard to the critical temperature of the heat exchanger (6).

6. The device according to any of claims 1 to 5,
wherein in the event of a change from the air mode to the other mode, the control unit (11) is configured to control the liquid conveying device (8) such that the liquid does not enter the liquid interaction area (7) until at least a predeterminable cooling time period has elapsed after an end of the air mode.

7. The device according to any of claims 1 to 6,
wherein the energy unit (5) generates thermal energy by burning a fuel-air mixture and/or by converting electrical energy.

## Revendications

1. Dispositif pour le chauffage d'air et d'un liquide,
présentant une entrée d'air (1), une sortie d'air (2), une zone d'interaction d'air (3), un dispositif de transport d'air (4), une entrée de liquide (5), une sortie de liquide (6), une zone d'interaction de liquide (7), un dispositif de transport de liquide (8), une unité d'énergie (9), un échangeur de chaleur (10) et une unité de commande (11),
l'air à chauffer pénétrant dans le dispositif par l'entrée d'air (1),
de l'air chauffé quittant le dispositif par la sortie d'air (2),
du liquide à chauffer pénétrant dans le dispositif par l'entrée de liquide (5),
du liquide chauffé quittant le dispositif par la sortie de liquide (6),
l'unité d'énergie (9) produisant de l'énergie thermique,
l'échangeur de chaleur (10) transférant l'énergie thermique produite par l'unité d'énergie (9) dans la zone d'interaction d'air (3) à l'air et dans la zone d'interaction de liquide (7) au liquide,
le dispositif de transport d'air (4) transportant l'air dans la zone d'interaction d'air (3),
le dispositif de transport de liquide (8) transportant le liquide dans la zone d'interaction de liquide (7),
l'unité de commande (11) étant aménagée de manière à commander le dispositif de transport d'air (4) et le dispositif de transport de liquide (8) en fonction du fait que le dispositif chauffe uniquement de l'air dans un mode air ou du liquide dans un autre mode, **caractérisé en ce que**
l'unité de commande (11) est aménagée de manière à piloter le dispositif de transport de liquide (8) lors d'un passage du mode air à l'autre mode de telle sorte que le liquide ne parvient dans la zone d'interaction de liquide (7) que lorsqu'une température critique de l'échangeur de chaleur (10) est inférieure à une valeur initiale prédéterminable.

2. Dispositif selon la revendication 1,
l'unité de commande (11) étant aménagée de manière à commander le dispositif de transport d'air (4) et le dispositif de transport de liquide (8) en fonction du fait que le dispositif chauffe uniquement de l'air dans un mode air ou uniquement du liquide dans un mode liquide.

3. Dispositif selon la revendication 1 ou 2,
l'unité de commande (11) étant aménagée de manière à commander le dispositif de transport d'air (4) et le dispositif de transport de liquide (8) en fonction du fait que le dispositif chauffe uniquement de l'air dans un mode air, uniquement du liquide dans un mode liquide, ou de l'air et du liquide dans un mode mixte.

4. Dispositif selon l'une des revendications 1 à 3,
l'unité de commande (11) étant aménagée de manière à piloter le dispositif de transport de liquide (8) avant le mode air de telle sorte que la zone d'interaction de liquide (7) est sensiblement exempte de liquide.

5. Dispositif selon l'une des revendications 1 à 4,
le dispositif présentant en outre un capteur de température (12),
le capteur de température (12) saisissant une température de l'échangeur de chaleur (10), et
l'unité de commande (11) étant aménagée de manière à évaluer la température saisie par le capteur de température (12) par rapport à la température critique de l'échangeur de chaleur (6).

6. Dispositif selon l'une des revendications 1 à 5,
l'unité de commande (11) étant aménagée de manière à piloter le dispositif de transport de liquide (8) lors du passage du mode air à l'autre mode de telle sorte que le liquide ne pénètre dans la zone d'interaction de liquide (7) qu'après l'écoulement d'un temps de refroidissement prédéterminable après la fin du mode air.

7. Dispositif selon l'une des revendications 1 à 6,
l'unité d'énergie (5) produisant de l'énergie thermique par la combustion d'un mélange combustible-air et/ou par la conversion d'énergie électrique.
